# EUROPÄISCHE PATENTSCHRIFT

(11) **EP 0 434 980 B1**
(45) Veröffentlichungstag und Bekanntmachung des Hinweises auf die Patenterteilung: **31.05.1995**
(21) Anmeldenummer: 90122347.9
(22) Anmeldetag: 22.11.1990
(51) Int. Cl.: B05B 17/06

(54) **Vorrichtung zum Zerstäuben von flüssigen und festen Stoffen, vorzugsweise geschmolzenen Metalls**
Device for spraying liquid or solid materials, preferably melted metals
Dispositif de pulvérisation de matières fluides ou solides, de préférence de métaux fondus

(30) Priorität: 27.11.1989 DE 3993178
(43) Veröffentlichungstag der Anmeldung: 03.07.1991
(73) Patentinhaber: BRANSON ULTRASCHALL Niederlassung der EMERSON TECHNOLOGIES GmbH & CO., D-63128 Dietzenbach (DE)
(72) Erfinder: Bauckhage, Klaus Prof. Dr.-Ing., W-2800 Bremen (DE); Schreckenberg, Peter Dipl.-Ing., W-2800 Bremen (DE); Vetters, Hermann Dr. Phil., W-2820 Bremen (DE)
(74) Vertreter: Patentanwälte Hauck, Graalfs, Wehnert, Döring, Siemons

(56) Entgegenhaltungen:
- EP-A- 0 308 600
- EP-A- 0 361 396

## Beschreibung

Die Erfindung betrifft eine Vorrichtung zum Zerstäuben mindestens eines Strahls eines flüssigen oder festen Stoffes, vorzugsweise geschmolzenen Metalls nach dem Oberbegriff des Patentanspruchs 1.

Die Erfindung geht von einer bekannten Vorrichtung aus (EP-A1 0 308 933), bei der die abstrahlenden Sonotrodenflächen im Verjüngungsabschnitt einer Düse angeordnet sind, durch die ein Inert- oder Reaktionsgas in das Ulraschallfeld zwischen den Sonotrodenflächen eingeleitet wird. Dieser Gasstrom fördert den Zerstäubungsprozeß und erlaubt einen gezielten Partikeltransport aus dem Zerstäubungsbereich heraus.

Bei einer bekannten Vorrichtung (DE-C-28 42 232) zum Zerstäuben von Kohlestaub für Heizungszwecke kann die Verbrennungsluft radial durch Schlitz- oder Ringdüsen in die Druckbäuche oder Knoten der stehenden Welle eines Ultraschallfeldes eingeblasen werden, das zwischen einer Sonotrode und einem Reflektor erzeugt wird.

Es ist auch bekannt (EP-A-0 361 396 als Stand der Technik nach Artikel 54(3)EPÜ), eine Schmelze durch eine Sprühdüse in das von zwei Schallsendern erzeugte akustische Levitationsfeld einzusprühen und in dem Levitationsfeld durch ein durch Öffnungen um die Sprühdüse herum eingeblasenes Inertgas eine turbulente Strömung zu erzeugen, so daß die aus der Düse herausgesprühten Tröpfchen rasch abgekühlt werden und sich zu Körnern verfestigen.

Demgegenüber liegt der Erfindung die Aufgabe zugrunde, die Vorrichtung der eingangs geschilderten Art so auszubilden, daß der Zerstäubungsdurchsatz deutlich erhöht wird und der Zerstäubungsprozeß besser geregelt werden kann.

Die genannte Aufgabe ist erfindungsgemäß durch die Merkmale des Patentanspruchs 1 gelöst.

Erfindungsgemäß werden nicht nur der Zerstäubungsfluidstrahl, der im Regelfall flüssig ist, sondern auch das im Regelfall gasförmige Zusatzfluid über Düsen gezielt in die Druckknotenbereiche der stehenden Ultraschallwelle eingebracht. Der Durchsatz an Zusatzfluid durch die Düsen ist getrennt zum Zerstäubungsfluid einstellbar. Vorzugsweise werden mehrere Zerstäubungs- und Zusatzfluidstrahlen eingeleitet. Der Durchsatz an Zerstäubungsfluid soll einen oberen Grenzwert nicht überschreiten, da der Strahl dann im Zerstäubungsbereich durchschlägt und die Zerstäubungsleistung verkleinert. Wenn aber Zusatzfluidströme gleichzeitig und zusätzlich zum eigentlichen Zerstäubungsfluidstrahl in die Zerstäubungsbereiche im Druckknoten eingeleitet werden, so läßt sich der Zerstäubungs-Fluidmassendurchsatz wesentlich erhöhen. Dies läßt sich auf eine lokale Erhöhung der Gasdichte (Staudruck) im Zerstäubungsbereich der Druckknoten sowie durch die Turbulenzerhöhung im Zerstäubungsbereich infolge der gezielten Zusatzfluidmassenstromeinbringung zurückführen. Durch die gezielte und lokal eingegrenzte Einbringung der Zerstäubungsfluid-/Zusatzfluidströme wird eine Zweiphasen-Zerstäubung erzielt. Im Zerstäubungsbereich erfolgt zusätzlich zur Ultraschalleinwirkung ein Impulsübertrag von Seiten des unterstützenden Zusatzgases und damit eine wesentliche Leistungsverbesserung des Zerstäubungsprozesses. Ferner ergibt sich eine Verschiebung des Tropfengrößenspektrums bei der Zerstäubung zu kleineren Tropfen hin. Ferner ist die Regelmöglichkeit des Zerstäubungsprozesses durch Veränderung des Zusatzgasstromes verbessert. Im Zerstäubungsbereich wird eine größere Kühlwirkung und damit höhere Abkühlgeschwindigkeit erzielt und es erfolgt ein gezielter Partikeltransport aus dem Zerstäubungsbereich heraus.

Als Zerstäubungsfluid können Flüssigkeiten (insbesondere Schmelzen) und feste Stoffe (Minerale, Pulver, Schäume) Verwendung finden.Als Zusatzfluid kann Gas, Dampf, Nebel, Flüssigkeit, Pulver oder dergleichen Verwendung finden.

Vorteilhafte Weiterbildungen sind in den Unteransprüchen gekennzeichnet.

Ausführungsbeispiele der Erfindung sind nachstehend anhand der Zeichnung näher erläutert. Es zeigen:
- Fig. 1: eine Seitenansicht einer Vorrichtung zum Zerstäuben einer Schmelze in wenigstens drei Tiegeldüsen in drei Druckknotenbereichen
- Fig. 2: einen Schnitt durch einen der Ultraschall schwinger,
- Fig. 3: eine Anordnung mit in einem Druckknotenbereich liegenden Einzeldüsen zum Einleiten von Zerstäubungsfluid und Zusatzfluid,
- Fig. 4: eine Anordnung mit in einem Druckknotenbereich liegenden Ringdüsen für Zerstäubungsfluid und Zusatzfluid,
- Fig. 5: eine Seitenansicht der Figur 4,
- Fig. 6: eine Seitenansicht mit einer Flachdüse in einem Drucknotenbereich
- Fig. 7: eine Stirnansicht der Anordnung in Fig. 6
- Fig. 8: eine Stirnansicht einer Düsenanordnung nach Fig. 3 oder Fig. 4 für eine rechteckige Sonotrode und
- Fig. 9: eine Seitenansicht mit konkaven Sonotroden.

Figur 1 zeigt die aus der EP-A 0 308 933 bekannte Vorrichtung, bei der zwischen zwei Sonotroden 1 und 2 ein Ultraschall-Stehfeld 3 mit Druckknoten und Druckbäuchen erzeugt wird. In die Knotenbereiche münden die Öffnungen von Schmelztiegeln 4, aus denen je ein oder mehrere Strahlen Schmelze austreten und in dem Ultraschallfeld eines zwischen den Sonotrodenflächen 5, 6 durchgeleiteten Gases zerstäubt werden.

Die Sonotrode 2 gehört zu einem Ultraschallschwinger 10, der in Fig. 2 dargestellt ist, der einen Booster 11 und einen Konverter 12 aufweist. An einer Knotenstelle 14 des Boosters 11 ist ein den Konverter 12 und den Booster 11 umschließendes Gehäuse 15 druckdicht befestigt. Das Gehäuse 15 ist über eine ebenfalls mit Dichtungen 16 versehene Hülse 17 in einem Außengehäuse 18 angeordnet, das die Durchführung durch eine Wandung 19 bildet, die den Außenraum 20 vom Druckraum 21 trennt, in dem die Zerstäubung vorgenommen wird. Über das Gehäuse 18 erfolgt die Einführung des Kabels 22 an den Konverter 12. Das Gehäuse 15 ist über eine Verstelleinrichtung 23 axial einstellbar.

In Figur 3 ist eine Stirnansicht der Sonotrodenfläche 5 der Sonotrode 1 dargestellt. Neben den Zerstäubungsfluid-Düsen 25 finden sich mehrere einzelne Zusatzfluid-Düsen 26, die an nicht dargestellte Druckmittelquellen für angeschlossen sind. Die Düsen 25 und 26 sind radial gerichtet und am Umfang versetzt angeordnet. Über die Düsen 25, 26 werden Fluidströme gezielt auf die Längsachse 7 der Schwingeranordnung geleitet. Vorzugsweise erfolgt die Einleitung in die Druckknotenbereiche des Ultraschallfeldes, wie dies auch aus Figur 5 hervorgeht. In Figur 3 sind die Düsen abwechselnd angeordnet, so daß jeweils neben einem Zerstäubungsfluidstrahl aus der Düse 25 ein Zusatzfluidstrahl aus der Düse 26 austritt. Durch die dargestellte kombinierte Düsenanordnung, die über den Umfang der Sonotrodenanordnung fortgesetzt werden kann läßt sich der Fluidmassendurchsatz wesentlich erhöhen und damit die Zerstäubungsleistung vergrößern.

In Figur 4 sind Ringdüsen 28 dargestellt, bei denen der Zerstäubungsfluidstrahl aus einer zentralen Öffnung 29 und der Zusatzfluidstrahl aus einer ringförmigen Öffnung 30 austritt, weiche die mittige Düse ringförmig umschließt. Alle diese Düsen sind in jeweils einen Druckknotenbereich der Stehwelle gerichtet.

Figur 5 zeigt die Anordnung mehrerer solcher in Figur 3 oder 4 dargestellten Einzel- oder Ringdüsen 25,26,28 zum Einleiten von Zerstäubungs- und Zusatzfluidströmen in die einzelnen Druckknotenbereiche der Stehwelle. Für jeden Druckknotenbereich sind wiederum mehrere Düsen 25,26,28 vorgesehen, wie in Figur 3 oder 4 dargestellt ist.

In Figur 6 ist eine Flachdüse 35 mit Einleitungen 36 für Zerstäubungsfluid und Einleitungen 37 für Zusatzgas dargestellt. Der Zusatzgasstrahl tritt beidseitig des mittig austretenden Zerstäubungsgasstrahls gezielt in den Zerstäubungsbereich der Ultraschallwelle ein.

Figur 7 zeigt die Stirnansicht der rechteckigen Sonotroden 1, fläche 5, für die die Flachdüse 35 besonders geeignet ist. Mit einer derartigen großflächigen Sonotrode 1 läßt sich ebenfalls die Zerstäubungsleistung steigern. Dies trifft auch bei der Anordnung in Figur 8 zu, bei der in das von einer großflächigen, rechteckigen Sonotrode 1 erzeugte Ultraschallfeld mehrere in Reihen nebeneinander angeordnete Düsen 25, 26 beziehungsweise Ringdüsen 28 vorgesehen sind, die jeweils in den Ebenen der Druckknotenbereiche angeordnet sind.

Alle dargestellten Anordnungen können auch in einem Druckbehälter untergebracht werden, in dem eine Verdichtung der eingeleiteten Gasströme erfolgt, so daß die Energieübertragung in dem verdichteten Medium vergroßert wird.

Figur 9 zeigt eine weitere Maßnahme zur Verbesserung der Zerstäubungsleistung. Die Sonotrodenflächen 5 beziehungsweise 6 sind konkav ausgeführt, so daß die Energie im Knoten der Ultraschall-Stehwelle fokussiert und damit der Schallwechseldruck erhöht wird. Außerdem lassen sich die Sonotroden-Abstrahlflächen beschichten, um die Benetzbarkeit zu mindern. Dies kann beispielsweise durch Aufdampfen von BorNitrit, Titan-Nitrit oder durch Verchromen oder Eloxieren etc. erfolgen.

## Patentansprüche

1. Vorrichtung zum Zerstäuben mindestens eines Strahls eines Zerstäubungsfluids, vorzugsweise geschmolzenen Metalls, mit mindestens einem Paar auf einer gemeinsamen Schwingerachse einander mit Abstand gegenüberliegenden Ultraschallschwingern, zwischen deren Sonotroden ein stehendes Ultraschallfeld erzeugt wird, in dessen Druckknotenbereichen das Zerstäubungsfluid mittels der Ultraschallenergie und eines unter Druck über eine Düse in das Ultraschallfeld geführten Zusatzfluids zerstäubt wird, dadurch gekennzeichnet, daß mehrere Zerstäubungsfluidstrahlen und mehrere Zusatzfluidstrahlen über getrennte Düsen in einen Druckknotenbereich des Ultraschallfeldes eingeleitet werden.

2. Vorrichtung nach Anspruch 1 dadurch *gekennzeichnet,* daß das Zerstäubungsfluid in der Regel flüssig und das Zusatzfluid in der Regel gasförmig ist.

3. Vorrichtung nach Anspruch 1 oder 2, dadurch *gekennzeichnet,* daß die Fluidmassendurchsätze durch die Düsen getrennt einstellbar und regelbar sind.

4. Vorrichtung nach einem der Ansprüche 1 bis 3, dadurch *gekennzeichnet,* daß zum Einleiten des Zerstäubungsfluidstrahls und des Zusatzfluidstrahls jeweils getrennte Düsen (25, 26) vorgesehen sind.

5. Vorrichtung nach einem der Ansprüche 1 bis 3, dadurch *gekennzeichnet,* daß zum Einleiten des Zusatzfluidstrahls Ringdüsen (28) vorgesehen sind, bei denen der Zusatzfluidstrahl ringförmig den zentralen Zerstäubungsfluidstrahl umschließend austritt.

6. Vorrichtung nach einem der Ansprüche 1 bis 3, dadurch *gekennzeichnet,* daß zum Einleiten des Zerstäubungsfluidstrahls und des Zusatzfluidstrahls Flachdüsen (35) vorgesehen sind, bei denen der Zusatzfluidstrahl beidseits des Zerstäubungsfluidstrahls austritt.

7. Vorrichtung nach einem der Ansprüche 1 bis 6, dadurch *gekennzeichnet*, daß die Düsen (25, 26, 28, 35) für beide Fluidstrahlen längs des Umfangs zueinander versetzt angeordnet sind.

8. Vorrichtung nach einem der Ansprüche 1 bis 7 dadurch *gekennzeichnet*, daß die Düsen in mehreren Knotenbereichen in Reihe nebeneinander angeordnet sind, die stirnseitig gesehen hintereinander liegend sowie gegeneinander verdreht in den Knotenbereichen angeordnet sind.

9. Vorrichtung nach einem der Ansprüche 1 bis 6, dadurch *gekennzeichnet*, daß längs großflächiger einander zugekehrter Sonotrodenflächen mehrere Düsenanordnungen nebeneinander für jeden Knotenpunktbereich angeordnet sind, die stirnseitig gesehen hintereinander, sowie gegeneinander versetzt in den Knotenbereichen angeordnet sind.

10. Vorrichtung, nach einem der Ansprüche 1 bis 9, dadurch *gekennzeichnet*, daß die SonotrodenAbstrahlflächen konkav ausgebildet sind.

11. Vorrichtung nach einem der Ansprüche 1 bis 10, dadurch *gekennzeichnet,* daß die Sonotrodenflächen beschichtet sind.

## Claims

1. An apparatus for pulverizing at least a jet of a pulverizing fluid, preferably a molten metal, comprising at least a pair of ultrasonic devices provided opposite to each other on a common axis in spaced relationship to generate a standing ultrasonic field between the horns thereof, including nodal pressure areas in which said pulverizing fluid is pulverized by means of the ultrasonic energy and a supplementary fluid which is introduced under pressure through a nozzle into the ultrasonic field, characterized in that a plurality of pulverizing fluid jets and a plurality of supplementary fluid jets are introduced through separate nozzles into a nodal pressure area of the ultrasonic field.

2. The apparatus of claim 1, characterized in that the pulverizing fluid is regularly liquid and the supplementary fluid is regularly gaseous.

3. The apparatus of claim 1 or 2, characterized in that the fluid mass capacities are individually adjustable and controllable to said nozzles.

4. The apparatus of one of claims 1 to 3, characterized in that for introducing the pulverizing fluid jet and the supplementary fluid jet individual nozzles (25,26) each are provided.

5. The apparatus of one of claims 1 to 3, characterized in that for introducing the supplementary fluid jet annular nozzles (28) are provided from which the supplementary fluid jet emanates annularly surrounding the central pulverizing fluid jet.

6. The apparatus of one of claims 1 to 5, characterized in that for introducing the pulverizing fluid jet and the supplementary fluid jet flat nozzles (35) are provided from which the supplementary fluid jet emanates at either side of the pulverizing fluid jet.

7. The apparatus to one of claims 1 to 6, characterized in that the nozzles (25,26,28,35) for both fluid jets are provided off-set with respect to each other around the periphery.

8. The apparatus to one of claims 1 to 7, characterized in that the nozzles are provided side by side in rows in alignment with a plurality of nodal areas which nozzles are arranged beyond each other seen from the face thereof and rotatably off-set to each other in said nodal areas.

9. The apparatus of one of claims 1 to 6, characterized in that a plurality of nozzle devices are arranged side by side for each nodal area along large horn surfaces facing each other which nozzle devices are arranged one beyond each other as seen from the face thereof as well as off-set with respect to each other in said nodal areas.

10. The apparatus of one of claims 1 to 9, characterized in that the horn emitting surfaces are shaped concave.

11. The apparatus of one of claims 1 to 10, characterized in that the horn surfaces are coated.

## Revendications

1. Dispositif de pulvérisation d'au moins un courant d'un fluide à pulvériser, en particulier un métal fondu, ce dispositif comportant au moins une paire de vibreurs à ultrasons placés en opposition à une certaine distance l'un de l'autre, sur un axe de vibration commun, entre les sonotrodes desquels est créé un champ ultrasonore, dans les zones de noeuds de pression duquel le fluide à pulvériser est pulvérisé au moyen de l'énegie ultrasonore et d'un fluide d'apport, amené sous pression, par une buse, dans le champ d'ultrasons,
caractérisé en ce que
plusieurs courants du fluide à pulvériser et plusieurs courants du fluide d'appoint sont injectés, par des buses séparées, dans une zone de noeuds de pression du champ d'ultrasons.

2. Dispositif suivant la revendication 1, caractérisé en ce que le fluide à pulvériser est, en règle générale, liquide et que le fluide d'appoint est, en règle générale, gazeux.

3. Dispositif suivant la revendication 1 ou la revendication 2, caractérisé en ce que les débits de fluide au travers des buses peuvent être ajustés et réglés.

4. Dispositif suivant l'une des revendications 1 à 3, caractérisé en ce que, pour injecter le courant de fluide à pulvériser et le courant de fluide d'appoint, des buses séparées (25, 26) sont prévues pour chacun des fluides.

5. Dispositif suivant l'une des revendications 1 à 3, caractérisé en ce que pour injecter le courant de fluide à pulvériser et le courant de fluide d'appoint, sont prévues des buses annulaires (28), grâce auxquelles le courant de fluide d'appoint sort sous la forme d'un anneau entourant le courant de fluide à pulvériser.

6. Dispositif suivant l'une des revendications 1 à 3, caractérisé en ce que, pour injecter le courant de fluide à pulvériser et le courant de fluide d'appoint, sont prévues des buses plates (35), avec lesquelles le courant de fluide d'appoint sort des deux côtés du courant de fluide à pulvériser.

7. Dispositif suivant l'une des revendications 1 à 6, caractérisé en ce que les buses (24, 25, 28, 35) pour les deux courants de fluide sont décalées, les unes par rapport aux autres, le long de la périphérie.

8. Dispositif suivant l'une des revendications 1 à 7, caractérisé en ce que les buses sont disposées les unes derrière les autres, dans plusieurs zones de noeuds, suivant des rangées qui, en regardant de face, sont disposées l'une derrière l'autre et qui sont tournées l'une par rapport à l'autre dans les zones de noeuds.

9. Dispositif suivant l'une des revendications 1 à 6, caractérisé en ce que, le long de surfaces de sonotrodes de grande superficie, tournées les unes vers les autres, plusieurs ensembles de buses sont disposés les uns à côté des autres, pour chaque zone de noeuds, ces ensembles de buses étant, en regardant de face, disposés les uns derière les autres et décalées l'une par rapport à l'autre, dans les zones de noeuds.

10. Dispositif suivant l'une des revendications 1 à 9, caractérisé en ce que les surfaces de rayonnement des sonotrodes sont réalisées concaves.

11. Dispositif suivant l'une des revendications 1 à 10, caractérisé en ce que les surfaces des sonotrodes portent un revêtement.
